# EUROPÄISCHE PATENTSCHRIFT

(11) **EP 1 681 234 B1**
(45) Veröffentlichungstag und Bekanntmachung des Hinweises auf die Patenterteilung: **18.06.2008**
(21) Anmeldenummer: 05000578.4
(22) Anmeldetag: 13.01.2005
(51) Int. Cl.: B63C 15/00

(54) **Hebevorrichtung für Boote**
Boat lifting device
Installation pour l'enlèvement de bateaux

(43) Veröffentlichungstag der Anmeldung: 19.07.2006
(73) Patentinhaber: KEURO Besitz GmbH & Co. EDV-Dienstleistungs KG, 77855 Achern (DE)
(72) Erfinder: Stolzer, Armin, 55283 Nierstein (DE)
(74) Vertreter: Kaiser, Magnus

(56) Entgegenhaltungen:
- DE-A1- 3 937 097
- DE-A1- 10 045 677
- FR-A- 2 192 592
- FR-A- 2 755 661
- US-A- 3 385 458
- US-A- 4 953 488
- US-A- 6 007 288

## Beschreibung

Die Erfindung betrifft eine Hebevorrichtung zum Herausheben von Booten aus dem Wasser sowie zum Aufsetzen von Booten auf das Wasser nach dem Oberbegriff des Patentanspruchs 1.

Als relativ kleine Wasserfahrzeuge werden Boote des öfteren aus dem Wasser gehoben, um sie trocken zu lagern oder beispielsweise über Land an einen anderen See oder einen anderen Küstenabschnitt zu transportieren. Herkömmlicherweise ist es hierzu bekannt, Boote mittels einer Seilwinde aus dem Wasser heraus und auf das Ufer zu ziehen, wo sie auf einen Bootswagen oder dergleichen gesetzt werden.

Sportboote mit größeren Ausmaßen und Gewichten wie auch Fischerboote werden bisweilen auch mittels eines Krans aus dem Wasser gehoben. Hierzu kommt ein herkömmlicher Lastkran in einem Hafen zum Einsatz, an den zwei oder mehr Gurte als Hebeelemente gehängt werden. Die Gurte werden unter dem Rumpf des herauszuhebenden Bootes angeordnet, so dass dieses vom Kran aus dem Wasser gehoben und an Land - vorzugsweise auf einem Bootswagen - abgesetzt werden kann. Es liegt auf der Hand, dass das Anheben eines Bootes mit solchen Gurten eine zeit- und personalaufwändige Sache ist, die mit Risiken behaftet ist, da ein Bootsrumpf gegen ein Verrutschen der Gurte in Längsrichtung des Bootes aufgrund seiner Stromlinienform kaum Widerstand entgegensetzt und die Gurte dementsprechend exakt zum Schwerpunkt des Bootes ausgerichtet und positioniert werden müssen.

Gleichwohl wird das Herausheben eines Bootes aus dem Wasser des öfteren mit einem an einem Hafenbecken befindlichen Kran durchgeführt, da die landseitigen Verkehrsanbindungen eines Hafens und die Befahrbarkeit eines Hafenkais oft unverzichtbar sind, wohingegen das Herausziehen eines Bootes aus dem Wasser mittels einer Seilwinde nur an natürlich geformten Uferböschungen möglich ist.

In der US-A-6,007,288 die alle Merkmalen des Oberbegriffs des Anspruchs 1 offenbart, ist eine Anlage zum trockenen Lagern und Bereithalten von Booten mit einem Regallager beschrieben, wobei dort eine Hebevorrichtung zum Herausheben von Booten aus dem Wasser zum Einsatz kommt: Diese Hebevorrichtung ist ein Hebekran, an dem ein Traggestell angehängt ist, welches nach Art einer Palette oder Kassette unter das anzuhebende Boot geführt und das Boot dann auf dem Traggestell aufliegend aus dem Wasser gehoben wird. Allerdings gibt es gerade bei Booten eine Vielzahl von Formen und Abmessungen sowie unterschiedliche Gewichte, so dass das Traggestell nach diesem Stand der Technik mit nur wenigen, universell einsetzbaren Stützelementen für den Bootsrumpf ausgestattet werden kann. Entsprechend aufwendig wird das Positionieren des Hebegestells unter dem herauszuhebenden Boot.

Der vorliegenden Erfindung liegt daher die Aufgabe zugrunde, eine Hebevorrichtung der eingangs genannten Art hinsichtlich ihrer Handhabbarkeit und Bedienbarkeit zu verbessern.

Gelöst ist diese Aufgabe durch eine Hebevorrichtung mit den Merkmalen des Patentanspruchs 1. Bevorzugte Weiterbildungen der erfindungsgemäßen Hebevorrichtung sind in den Patentansprüchen 2 bis 14 niedergelegt.

Der zentrale Erfindungsgedanke der vorliegenden Erfindung besteht demnach darin, als Hebeelemente Paletten oder Kassetten zu verwenden. Im Gegensatz zu den bisher bekannten Gurten kommen also Tragkonstruktionen zum Einsatz, die aufgrund ihrer Eigensteifigkeit eine zuverlässige Unterstützung des anzuhebenden Bootes gewährleisten, wobei sie feste Angriffspunkte für den Kran aufweisen, so dass dieser einfach angehängt und abgehängt werden kann, ohne die Lage des Bootsschwerpunktes abschätzen oder durch Ausprobieren ermitteln zu müssen. Vielmehr muss der Bootsschwerpunkt lediglich irgendwo über der von den Angriffspunkten des Krans aufgespannten Fläche liegen, was in jedem Fall dann gewährleistet ist, wenn die Projektion des Bootes vollständig innerhalb dieser Fläche liegt, die Palette oder Kassette also genügend groß ist. Das Boot wird dann nach dem Prinzip eines Serviertabletts vom Kran angehoben. Mit Palette bzw. Kassette sind hierbei alle genügend eigensteifen Tragkonstruktionen gemeint, auf die einerseits ein Boot aufgesetzt und an denen andererseits ein Kran befestigt werden kann. Solch eine Konstruktion kann durchaus auch als Platte, als Rost, als Gitterkonstruktion oder als Wanne oder dergleichen ausgebildet sein.

Zweckmäßigerweise sind die Hebeelemente, also die Paletten oder Kassetten der erfindungsgemäßen Hebevorrichtung, mit einstellbaren Halterungen zur Anpassung an die Unterseiten von unterschiedlichen Booten versehen, welche Halterungen vorzugsweise im wesentlichen aus einstellbaren Auflagerstützen bestehen. Selbstverständlich ist es jedoch auch möglich, Paletten oder Kassetten mit universell einsetzbaren Halterungen, die nicht verstellt werden müssen, oder sich selbst an die Form eines Bootsrumpfs anpassenden Halterungen bzw. Auflagerstützen auszurüsten.

Insbesondere dann, wenn die Hebeelemente individuell an unterschiedliche Boote oder verschiedene Bootstypen angepasst sind oder angepasst werden müssen, bietet es Vorteile, wenn die Hebeelemente mit Halteeinrichtungen zum einfachen Einklinken von Tragarmen oder Tragseilen des Krans versehen sind. So ist ein schneller Wechsel des Hebeelements der erfindungsgemäßen Hebevorrichtung problemlos möglich.

Besondere Vorteile bietet die Erfindung, wenn die Hebevorrichtung so ausgebildet ist, dass deren Hebeelemente wasserseitig unter den Wasserspiegel absenkbar sind, und zwar bis unter den Kiel eines zu hebenden Bootes, so dass dieses Boot über dem abgesenkten Hebeelement fahren kann. Dies bedeutet, dass das Boot beim Aufsetzen auf das Wasser aufschwimmt und vom Hebeelement frei wird und umgekehrt zur Positionierung über dem Hebeelement über dieses gefahren werden kann.

Hierbei bietet es weitere besondere Vorteile, wenn wasserseitig eine Zentriereinrichtung zum Zentrieren eines über das abgesenkte Hebeelement gefahrenen Bootes vorhanden ist, wobei das Boot relativ zum Hebeelement zentriert wird. Diese Zentrierung stellt sicher, dass das Hebeelement durch einfaches Anheben lagerichtig am Bootsrumpf zu liegen kommt und diesen beim weiteren Anheben des Hebeelements entsprechend unterstützt, so dass das Boot auf dem Hebeelement rasch und sicher aus dem Wasser gehoben wird. Eine zeitaufwendige Positionierung des Bootes von Hand beim Anheben des Hebeelements kann hierdurch also entfallen.

Die Zentriereinrichtung kann auf dem Hebeelement selbst angebracht sein, beispielsweise mittels Rollen, die eine Art Zentriertrichter für den Bootskiel bilden; besonders vorteilhaft ist es jedoch, wenn die Zentriereinrichtung im wesentlichen aus steuerbord und backbord gegen die Außenhaut des Bootes symmetrisch heranfahrbaren Schiebern besteht. Solche Schieber gewährleisten auf einfache Art und Weise die zentrische Ausrichtung des Bootskiels über dem Hebeelement, insbesondere auch bei unterschiedlich breiten Booten.

Wenn außerdem ein Zentrieranschlag für den Bug des Bootes vorhanden ist, kann das Boot durch einfaches Einfahren in diesen Zentrieranschlag darüber hinaus auch in seiner Längsrichtung über dem Hebeelement ausgerichtet werden.

Neben der durch das abgesenkte Hebeelement in Projektion auf die Wasseroberfläche definierten Fläche kann ein über der Wasseroberfläche befindlicher Steg angeordnet sein. Dieser Steg ermöglicht dann ein bequemes Ein- und Aussteigen in das und aus dem Boot unmittelbar nach dem Aufsetzen desselben auf das Wasser bzw. vor dem Herausheben desselben aus dem Wasser, also zu einem Zeitpunkt, zu dem das Boot nicht mehr bewegt und gesteuert werden muss.

Zur Anpassung an unterschiedliche bzw. aufgrund der Gezeitentätigkeit variierende Wasserstände kann der eben genannte Steg schwimmend ausgebildet sein. Bevorzugterweise ist der Steg zusammen mit der Zentriereinrichtung an einer gemeinsamen, schwimmenden Halterung befestigt. Diese schwimmende Halterung ist vorzugsweise mit Pontons versehen, welche an Vertikalstützen des Krans verschieblich befestigt sind, wodurch die Vertikalstützen als Vertikalführungen fungieren.

Um die Sicherheit und Bequemlichkeit des Ein- und Aussteigens in das und aus dem Boot auf einen an der erfindungsgemäßen Hebevorrichtung angebrachten Steg noch zu verbessern, kann der Steg mit teleskopartig oder fächerartig ausfahrbaren Brückenelementen zum Heranfahren an ein in der Hebevorrichtung zentriertes Boot versehen sein. Diese Brückenelemente werden vorzugsweise zusammen mit den Schiebern der Zentriereinrichtung betätigt. Durch diese Maßnahme vergrößert sich der Bereich der für die erfindungsgemäßen Hebevorrichtung nutzbaren Bootsbreiten, denn der Steg kann an sich für sehr breite Boote konstruiert werden, wobei schmalere Boote dann über die Brückenelemente betreten werden können.

Um die am Kran der erfindungsgemäßen Hebevorrichtung hängenden Boote möglichst stabil zu halten, weist der Kran vorzugsweise ein Hebegestell auf, das aus einer Anzahl von miteinander verbundenen Tragarmen besteht. Sobald die Tragarme an der Palette oder der Kassette angebracht, vorzugsweise eingeklinkt sind, ergibt sich so eine Art Transportkäfig für das Boot, so dass dieses optimal geschützt ist.

Die Hebeelemente können zum leichteren Handling an Land mit fest angebrachten oder auch bedarfsweise aktivierbaren Fahrrollen ausgerüstet sein.
Ein durch die erfindungsgemäße Hebevorrichtung aus dem Wasser gehobenes Boot wird dann landseitig einfach mitsamt der Palette oder der Kassette abgestellt, worauf diese dann "von Hand" weggefahren oder in eine gewünschte Position gebracht werden kann.

Besondere Vorteile ergeben sich demgegenüber, wenn die Hebeelemente als Kassetten eines mechanisierten Regal- oder Wabenlagers oder dergleichen ausgebildet sind. Das mechanisierte Regal- oder Wabenlager umfasst fest installierte Transporteinrichtungen zum Ein- und Auslagern von auf den Kassetten gehalterten Booten, wobei eine Bereitstellungsstation vorhanden ist, auf welche die Kassetten durch den Kran der erfindungsgemäßen Hebevorrichtung abgesetzt werden und von welchem die Kassetten mit oder ohne Boot von den Transporteinrichtungen des Regal- oder Wabenlagers abgeholt werden. Wegen des begrenzten zur Verfügung stehenden Raumes an Seeufern und beliebten Küstenabschnitten herrscht oft großer Mangel an Liegeplätzen für Boote. Die vorliegende Weiterbildung der Erfindung ermöglicht, eine auf anderen Gebieten, insbesondere im Stahlhandel, etablierte Lagertechnik für große und schwere, nicht von Hand bewegbare Gegenstände, also ein Regal- oder Wabenlager mit entsprechendem Regalbediengerät und Horizontalfördervorrichtungen, auch für das Ein- und Auslagern von Booten zu verwenden. Die Boote werden dann durch die erfindungsgemäße Hebevorrichtung aus dem Wasser gehoben, wonach sie von den Transporteinrichtungen des mechanisierten Lagers in eine Lagerstelle, also insbesondere ein Regalfach oder eine Wabe eines Wabenlagers abgelegt werden. Da ein solches Lager ermöglicht, mehrere Lagerplätze übereinander anzuordnen sowie die Lagerplätze auch in einer bestimmten Entfernung vom Ufer einzurichten, können in einem bestimmten Uferbereich dann wesentlich mehr Boote gelagert und aufgrund der mechanisierten Transporteinrichtungen auch bereit gehalten werden als bisher. Darüber hinaus ist es möglich, dieses Lager mit einem Dach abzudecken oder in einer Lagerhalle anzuordnen, was den großen Vorteil bietet, dass die Boote in der Zeit, in der sie gelagert und bereit gehalten werden, der Witterung und insbesondere der UV-Strahlung der Sonne nicht ausgesetzt sind. Durch eine Lagerhalle ist außerdem ein verbesserter Schutz gegen Diebstahl und Vandalismus gegeben.

Wenn die Hebeelemente als Kassetten eines mechanisierten Regal- oder Wabenlagers ausgebildet sind, kann also ein Boot automatisch noch im Wasser auf die Kassette aufgesetzt, mit dieser aus dem Wasser gehoben und an die Transporteinrichtungen abgegeben werden, wonach es in einen Bootslagerplatz im Regallager oder Wabenlager eingelagert wird. Umgekehrt holen die Transporteinrichtungen bei Bedarf das auf seiner Kassette im Lager eingelagerte Boot aus dem Lager heraus und setzen es in das Wasser, so dass es benutzt werden kann. Aufgrund der erfindungsgemäß vorhandenen Kassetten können Boote unterschiedlichster Abmessungen und Formen bis zu einer Maximalgröße und einem Maximalgewicht transportiert sowie ein- und ausgelagert werden, ohne die Transporteinrichtungen sowie die Bootslagerplätze flexibel an unterschiedliche Bootsformen anpassbar ausgestalten zu müssen. Die Transporteinrichtungen sowie die Bootslagerplätze müssen vielmehr nur zum Transport und zur Aufnahme von insofern jeweils identisch ausgebildeten Kassetten dienen.

Der Kran der erfindungsgemäßen Hebevorrichtung kann schließlich so ausgebildet sein, dass er eine längere Strecke linear verfahrend überspannen kann und somit beispielsweise ein Boot aus dem Wasser heben und über eine mehrspurige Küstenstrasse oder eine Bahnlinie verfahren und hinter dieser an Land absetzen kann. Eine erfindungsgemäße Hebevorrichtung kann also auch an Stellen eingesetzt werden, an denen bislang kein Zugang zum Wasser gegeben war, zumindest nicht für Boote.

Ein Ausführungsbeispiel der vorliegenden Erfindung wird im folgenden anhand der beigefügten Zeichnungen näher beschrieben und erläutert. Es zeigen:
- Figur 1: eine perspektivische Ansicht einer erfindungsgemäßen Hebevorrichtung;
- Figur 2: die Hebevorrichtung aus Figur 1 mit Boot;
- Figur 3: eine schematische Frontansicht der Zentrierung eines Bootes in der Hebevorrichtung;
- Figur 4: eine Kassette in perspektivischer Ansicht;
- Figur 5: ein Detail zur Befestigung einer Kassette an der Hebevorrichtung;
- Figur 6: eine Frontansicht von acht nebeneinander angeordneten Hebevorrichtungen in verschiedenen Phasen des Anhebens;
- Figur 7: eine perspektivische Ansicht einer Lageranlage mit erfindungsgemäßen Hebevorrichtungen;
- Figur 8: eine schematische Seitenansicht der Anlage aus Figur 7.

In den Figuren 1 und 2 ist schematisch ein Ausführungsbeispiel für eine erfindungsgemäße Hebevorrichtung 7 gezeigt, wobei in Figur 2 zur besseren Darstellung Teile der Hebevorrichtung 7 entfernt sind.

Die Hebevorrichtung 7 umfasst einen hier als Portalkran 8 ausgeführten Kran, der entlang einer Schienenbrücke 27 horizontal verfahrbar ist, und an dem ein Hebegestell 9 hängt. Das Hebegestell 9 besteht aus insgesamt sechs Tragelementen 31, welche über Klinken 30, wie in Figur 5 gezeigt, in Halteeinrichtungen 29 einer Kassette 16 eines mechanisierten Lagers eingeklinkt sind. Die Stützen des Portalkrans 8 dienen als Vertikalführungen 26 für Pontons 40, welche einen Steg 39 sowie einen mit diesem verbundenen Anschlag 38 zum Ablegen der Kassette 16 halten.

In Figur 1 hat der Portalkran 8 das an ihm hängende Hebegestell 9 und die daran angebrachte Kassette 16 bis unter den Wasserspiegel auf den unteren Anschlag 38 abgesenkt. Aufgrund der Pontons 40 und der schwimmenden Führung des Steges 39 und des Anschlags 38 an den Vertikalführungen 26 passen sich die wasserseitigen Teile des vorliegenden Ausführungsbeispiels an den Wasserstand im Hafenbecken 1 automatisch an.

Wie Figur 2 verdeutlicht, ist in Höhe des Stegs 39 frontseitig ein Zentrieranschlag 41 für den Bug eines Bootes 2 angebracht. Seitlich ist in Steghöhe eine Anzahl von Schiebern 42 angeordnet, welche symmetrisch zur Mitte der Hebevorrichtung 7 hin verschiebbar sind und so ein in die Hebevorrichtung 7 eingefahrenes Boot 2 über der Kassette 16 zentrieren. Das so zentrierte Boot 2 kann dann einfach durch Anheben des Hebegestells 9 auf die Kassette 16 passend aufgesetzt werden und dann durch weiteres Anheben durch den Portalkran 8 und Verfahren entlang der Schienenbrücke 27 landseitig abgesetzt werden.

Die Kassette 16 besteht, wie Figur 4 zeigt, im wesentlichen aus einem Rohrgestell mit aufgesetzten, verstellbaren Auflagerstützen 28 für die Außenhaut des Bootes 2. Seitlich sind Halteeinrichtungen 29 angebracht, in welche, wie Figur 5 zeigt, Klinken 30 der Tragelemente 31 des Hebegestells 9 eingeklinkt werden können. Die Tragelemente 31 sind hierfür vorzugsweise gegenüber dem Hebegestell 9 verschwenkbar und/oder drehbar ausgebildet, und zwar bezüglich der Kassette 16 nach außen.

In Figur 3 ist schematisch eine Vorderansicht auf die Hebevorrichtung 7 dargestellt, um das Zentrieren des Bootes 2 durch die Schieber 42 zu verdeutlichen. Dieses Zentrieren führt letztendlich zu einem sauberen Aufsetzen des Bootes 2 auf die Auflagerstützen 28 der Kassette 16 beim Anheben derselben mittels des Hebegestells 9. Mit der Bezugsziffer 25 ist der Wasserspiegel symbolisiert.

Figur 6 zeigt die Frontansicht auf acht nebeneinander angeordnete Hebevorrichtungen 7a - h, wobei jede dieser Hebevorrichtungen 7a - h eine andere Phase des Anhebens eines Bootes 2 zeigt. Die Hebevorrichtung 7a verfährt soeben eine Kassette 16 von der Landseite zur Wasserseite, um ein Boot 2 aus dem Hafenbecken 1 zu holen. Hierzu sind die Tragelemente 31 des Hebegestells 9 in Halteeinrichtungen 29 der Kassette 16 eingeklinkt und das Hebegestell 9 vom Portalkran 8 ganz nach oben gezogen. In der Hebevorrichtung 7b ist das Hebegestell 9 mit der Kassette 16 vom Portalkran 8 unter den Wasserspiegel 25 bis an einen unteren Anschlag abgesenkt worden. Nun kann, wie die Hebevorrichtung 7c zeigt, ein Boot 2 über die Kassette 16 fahren. In der Hebevorrichtung 7d ist das Boot 2 durch eine (hier nicht dargestellte) Zentriereinrichtung zentriert worden, so dass der Kiel mittig über der Kassette 16 steht. In der Hebevorrichtung 7e hat der Portalkran 8 das Hebegestell 9 mitsamt der Kassette 16 angehoben, bis deren Auflagerstützen 28 am Bootsrumpf anliegen. In der Hebevorrichtung 7f beginnt sodann das Anheben der Kassette 16 mitsamt dem Boot 2 durch den Portalkran 8. Wie die Hebevorrichtung 7g verdeutlicht, kann dann das Boot 2 auf seiner Kassette 16 im hochgezogenen Zustand vom Portalkran 8 senkrecht zur Zeichenebene nach hinten verfahren werden und, wie in der Hebevorrichtung 7h, auf der Landseite auf eine Bereitstellungsstation 10 abgesetzt werden. Dort wird dann das Hebegestell 9 ausgeklinkt, und die Kassette 16 kann mitsamt dem Boot 2 von dort entnommen und verfahren werden.

Figur 7 nun zeigt ein Beispiel für eine Anlage zum trockenen Lagern und Bereithalten von Booten mit acht erfindungsgemäßen Hebevorrichtungen 7 in perspektivischer Gesamtansicht. Die Hebevorrichtungen 7 dienen als Schnittstelle zwischen dem Hafenbecken 1 und einem Wabenlager 13 mit mehreren Regalgassen 14, in denen jeweils ein an sich bekanntes Regalbediengerät 15 für das Ein- und Auslagern von Kassetten 16 mit darauf gelagerten Booten 2 in die und aus den einzelnen Waben auf Schienen 17 bewegt werden kann. Zum Transport der Boote 2 auf Ihren Kassetten 16 zwischen den Bereitstellungsstationen 10 der Hebevorrichtungen 7 und dem Regalbediengerät 15 sind auf Schienen 18 laufende Verfahrwagen 19 vorgesehen, welche die Kassetten 16 mit oder ohne Boot längs von den Bereitstellungsstationen 10 herunterziehen oder auf diese schieben können und die Kassetten 16 an Übergabestationen 20 am Anfang jeder Regalgasse 14 quer übergeben oder von dort entnehmen, welche Übergabestation 20 infolgedessen als Schnittstelle zum Regalbediengerät 15 dient. Hierfür ist der Verschiebewagen 19 mit einer Drehvorrichtung 21 versehen, mittels welcher er um 90° verschwenkbar ist. Im dargestellten Wabenlager 13 sind jeweils vier Bootslagerplätze 22, welche vom Regalbediengerät 15 angefahren werden können, übereinander angeordnet. Ein linearer Manipulator 23 zieht die auf der Übergabestation 20 stehende Kassette 16 mitsamt dem Boot 2 auf das Transportgestell 24 des Regalbediengeräts 15 und schiebt sie umgekehrt bei Erreichen des entsprechenden Bootslagerplatzes 22 vom Transportgestell 24 herunter in diesen hinein. Ein Auslagern eines Bootes 2 oder auch einer leeren Kassette 16 funktioniert umgekehrt.

Die Verfahrwagen 19 können jede in der Anlage befindliche Kassette 16 mit oder ohne Boot 2 wahlweise auch auf Servicestationen 11 sowie eine Einlagerstation 12 als Schnittstelle zwischen einer Anfahrtstrasse 6 und der dargestellten Anlage ablegen oder von dort holen.

In Figur 8 sind die wesentlichen Elemente der in Figur 7 dargestellten Anlage nochmals schematisch in einer Seitenansicht gezeigt, wobei der Ablauf des Einlagerns eines Bootes 2 vom Hafenbecken 1 in das Wabenlager 13, welches in einer Lagerhalle 3 mit Oberlichtvorrichtungen 4 und Gastronomie 5 angeordnet ist, visualisiert ist. Das Boot 2 wird über eine Kassette 16 gefahren, welche unter den Wasserspiegel 25 abgesenkt worden ist. Danach hebt der Portalkran 8 der erfindungsgemäßen Hebevorrichtung 7 mittels seines Hebegestells 9 innerhalb von Vertikalführungen 26 die Kassette 16 aus dem Wasser und verfährt sie linear entlang einer Schienenbrücke 27 auf das Ufer, wonach die Kassette 16 auf die Bereitstellungsstation 10 abgesenkt wird. Der Verfahrwagen 19 zieht die Kassette 16 sodann längs von der Bereitstellungsstation 10 weg und verfährt die Kassette 16 quer bis zu der gewünschten Regalgasse 14, wonach ein Verschwenken des Verfahrwagens 19 mit der Kassette 16 um 90° erfolgt und die Kassette 16 dann über die Breitseite auf die Übergabestation 20 der entsprechenden Regalgasse 14 geschoben wird. Von der Übergabestation 20 entnimmt das Regalbediengerät 15 die Kassette 16 mit dem Boot 2 wiederum in Längsrichtung, hebt diese an und lagert das Boot 2 zusammen mit seiner Kassette 16 längs in einen Bootslagerplatz 22 im Wabenlager 13 ein.

Die in den Figuren 7 und 8 dargestellte Anlage wird von einer zentralen Steuerung automatisch betrieben. Wenn ein Bootsbesitzer mit seinem eingelagerten Boot 2 in das Hafenbecken 1 hinausfahren will, wird die Steuerung entsprechend aktiviert, worauf sie dieses bestimmte Boot aus seinem Bootslagerplatz 22 holt. Dies geschieht dadurch, dass das entsprechende Regalbediengerät 15 das Boot 2 auf seiner Kassette 16 aus dem Bootslagerplatz 22 auf das Transportgestellt 24 zieht, es nach einem entsprechenden Fahrweg von dort auf die Übergabestation 20 schiebt, worauf ein Verfahrwagen 19 die Kassette 16 mit dem Boot 2 von der Übergabestation 20 übernimmt, sich um 90° dreht, entlang der Schienen 18 bis zu einer der Hebevorrichtungen 7 verfährt und dort das Boot 2 mit der Kassette 16 auf die Bereitstellungsstation 10 schiebt. Von der Bereitstellungsstation 10 entnimmt der Portalkran 8 die Kassette 16 mit dem Boot 2, indem das Hebegestell 9 auf die Kassette 16 abgesenkt wird, die Klinken 30 der Tragelemente 31 des Hebegestells 9 in die Halteeinrichtung 29 der Kassette 16 einklinken und das Boot dann entlang der Schienenbrücke 27 bis an den wasserseitigen Anschlag des Portalkrans 8 verfahren wird. Dort wird die Kassette 16 bis auf den Anschlag 38 abgesenkt, wobei das Boot 2 auf dem Wasserspiegel 25 aufschwimmt und sich hierdurch von der Kassette 16 befreit. Es kann dann aus eigener Kraft in das Hafenbecken 1 hinausfahren. Der Bootsbesitzer hat derweil in der Nähe des Steges 39 gewartet und kann von dort in der Hebevorrichtung 7 in sein Boot 2 einsteigen.

In der Regel wird nach Herausfahren des Bootes 2 aus der Hebevorrichtung 7 die Kassette 16 in umgekehrter Richtung wieder in das Wabenlager 13 zurückgefahren, wobei die Kassette 16 dann in einen festen Bootslagerplatz 22 zurück eingelagert werden kann, soweit ein solcher vergeben ist, jedoch nicht muss, solange sich die Steuerung merkt, wohin sie die Kassette 16 abgelegt hat.

Bei Rückkehr des Bootes 2 wird dieses von der Steuerung automatisch identifiziert, oder aber der Bootsbesitzer identifiziert sich an einer Bedienungsschnittstelle bei der Steuerung selbst, so dass dann die zugehörige Kassette 16 aus dem Wabenlager 13 geholt und wiederum auf der Wasserseite der Hebevorrichtung 7 bis unter den Wasserspiegel 25 und insbesondere tiefer als der Kiel des Bootes 2 abgesenkt wird. Das Boot 2 wird dann über die Kassette 16 gefahren und nach Aussteigen des Bootsführers über den Steg 39 und Aktivieren der Zentriervorrichtung mittels der Schieber 42 exakt über der Kassette 16 zentriert. Danach wird die Kassette 16 vom Portalkran 8 angehoben und in umgekehrter Reihenfolge wie oben beschrieben wieder in einen Bootslagerplatz 22 im Wabenlager 13 eingelagert. Dies muss nicht unbedingt ein fester Bootslagerplatz 22 sein.

Zu Wartungszwecken kann der Steuerung auch aufgegeben werden, ein bestimmtes Boot 2 aus dem Wabenlager 13 zu holen und auf einer Servicestation 11 abzusetzen.

### B e z u g s z e i c h e n l i s t e

- 1: Hafenbecken
- 2: Boot
- 3: Lagerhalle
- 4: Oberlichtvorrichtung
- 5: Gastronomie
- 6: Anfahrtstraße
- 7: Hebevorrichtung
- 8: Portalkran
- 9: Hebegestell
- 10: Bereitstellungsstation
- 11: Servicestation
- 12: Einlagerstation
- 13: Wabenlager
- 14: Regalgasse
- 15: Regalbediengerät
- 16: Kassette
- 17: Schienen
- 18: Schienen
- 19: Verfahrwagen
- 20: Übergabestation
- 21: Drehvorrichtung
- 22: Bootslagerplatz
- 23: Manipulator
- 24: Transportgestell
- 25: Wasserspiegel
- 26: Vertikalführung
- 27: Schienenbrücke
- 28: Auflagerstütze
- 29: Halteeinrichtung
- 30: Klinke
- 31: Tragelement
- 38: Anschlag
- 39: Steg
- 40: Ponton
- 41: Zentrieranschlag
- 42: Schieber

## Patentansprüche

1. Hebevorrichtung zum Herausheben von Booten aus dem Wasser sowie zum Aufsetzen von Booten auf das Wasser, mit einem Kran (8, 9, 27) und mit am Kran befestigbaren, unter dem Rumpf eines anzuhebenden oder aufzusetzenden Bootes (2) anzuordnenden Hebeelementen, welche als Palette oder Kassette (16) ausgebildet sind,
**dadurch gekennzeichnet,**
**dass** wasserseitig eine Zentriereinrichtung (41, 42) zum Zentrieren eines über ein abgesenktes Hebeelement (16) gefahrenen Bootes (2) relativ zum Hebeelement (16) vorhanden ist, wobei die Zentriereinrichtung einen Zentrieranschlag (41) für den Bug des Bootes (2) umfasst.

2. Hebevorrichtung nach Anspruch 1,
**dadurch gekennzeichnet,**
**dass** die Hebeelemente (16) mit einstellbaren Halterungen (28) zur Anpassung an die Unterseiten von unterschiedlichen Booten (2) versehen sind.

3. Hebevorrichtung nach Anspruch 2,
**dadurch gekennzeichnet,**
**dass** die Halterungen der Hebeelemente (16) im wesentlichen aus einstellbaren Auflagerstützen (28) bestehen.

4. Hebevorrichtung nach einem der Ansprüche 1 bis 3,
**dadurch gekennzeichnet,**
**dass** die Hebeelemente (16) mit Halteeinrichtungen (29) zum Einklinken von Tragarmen (31) oder Tragseilen des Krans (8, 9, 27) versehen sind.

5. Hebevorrichtung nach einem der Ansprüche 1 bis 4,
**dadurch gekennzeichnet,**
**dass** die Hebeelemente (16) wasserseitig unter den Wasserspiegel (25) und bis unter den Kiel des zu hebenden Bootes (2) absenkbar sind, so dass ein Boot (2) über einem abgesenkten Hebeelement (16) fahren kann.

6. Hebevorrichtung nach einem der Ansprüche 1 bis 5,
**dadurch gekennzeichnet,**
**dass** die Zentriereinrichtung im wesentlichen aus steuerbord und backbord gegen die Außenhaut des Bootes (2) symmetrisch heranfahrbaren Schiebern (42) besteht.

7. Hebevorrichtung nach einem der Ansprüche 3 bis 6,
**dadurch gekennzeichnet,**
**dass** neben der durch das abgesenkte Hebeelement (16) in Projektion auf die Wasseroberfläche definierten Fläche ein über der Wasseroberfläche befindlicher Steg (39) angeordnet ist.

8. Hebevorrichtung nach Anspruch 7,
**dadurch gekennzeichnet,**
**dass** der Steg (39) zur Anpassung an variierende Wasserstände schwimmend ausgebildet ist.

9. Hebevorrichtung nach Anspruch 8,
**dadurch gekennzeichnet,**
**dass** die Zentriereinrichtung (41, 42) und der Steg (39) an einer gemeinsamen, schwimmenden Halterung (40) befestigt sind.

10. Hebevorrichtung nach Anspruch 9,
**dadurch gekennzeichnet,**
**dass** der Kran (8) Vertikalstützen aufweist, welche als Vertikalführungen (26) für die Halterung des Stegs (39) und der Zentriereinrichtung (41, 42) dienen, wobei an den Vertikalführungen (26) verschiebliche Pontons (40) vorgesehen sind.

11. Hebevorrichtung nach einem der Ansprüche 1 bis 10,
**dadurch gekennzeichnet,**
**dass** der Steg (39) mit teleskopartig oder fächerartig, gegebenenfalls in Verbindung mit verstellbaren Anschlägen (41, 42) ausfahrbaren Brückenelementen zum Heranfahren an ein in der Hebevorrichtung (7) zentriertes Boot (2) versehen ist.

12. Hebevorrichtung nach einem der Ansprüche 1 bis 11,
**dadurch gekennzeichnet,**
**dass** der Kran (8) ein Hebegestell (9) umfasst, das aus einer Anzahl von miteinander verbundenen Tragarmen (31) besteht.

13. Hebevorrichtung nach einem der Ansprüche 1 bis 12,
**dadurch gekennzeichnet,**
**dass** die Hebeelemente (16) mit bedarfsweise aktivierbaren oder fest angebrachten sowie gegebenenfalls lankbaren Fahrrollen ausgerüstet sind.

14. Hebevorrichtung nach einem der Ansprüche 1 bis 13,
**dadurch gekennzeichnet,**
**dass** die Hebeelemente als Kassetten (16) eines mechanisierten Regal- oder Wabenlagers (13) oder dergleichen, mit fest installierten Transporteinrichtungen (15, 19) zum Ein- und Auslagern von auf den Kassetten (16) gehalterten Booten (2), ausgebildet sind, wobei eine Bereitstellungsstation (10) vorhanden ist, auf welche die Kassetten (16) durch den Kran (8) der Hebevorrichtung (7) absetzbar sind, und welche von den Transporteinrichtungen (19) des Regal- oder Wabenlagers (13) anfahrbar ist.

## Claims

1. Lifting device for lifting boats out of the water and for depositing boats onto the water, having a crane (8, 9, 27) and having lifting elements, attachable to the crane, which are to be arranged under the hull of a boat (2) being lifted or deposited, which elements are in the form of pallets or cassettes (16),
**characterised in that**
on the water side there is a centring device (41, 42) for centring a boat (2) that has moved over a lowered lifting element (16) relative to the lifting element (16), the centring device comprising a centring stop (41) for the bow of the boat (2).

2. Lifting device according to claim 1,
**characterised in that**
the lifting elements (16) are provided with adjustable holding means (28) for adapting to the undersides of different boats (2).

3. Lifting device according to claim 2,
**characterised in that**
the holding means of the lifting elements (16) consist substantially of adjustable bearing supports (28).

4. Lifting device according to any one of claims 1 to 3,
**characterised in that**
the lifting elements (16) are provided with holding devices (29) for engaging supporting arms (31) or supporting cables of the crane (8, 9, 27).

5. Lifting device according to any one of claims 1 to 4,
**characterised in that**
on the water side the lifting elements (16) are lowerable below the water level (25) and under the keel of the boat (2) being lifted, so that a boat (2) is able to move over a lowered lifting element (16).

6. Lifting device according to any one of claims 1 to 5,
**characterised in that**
the centring device consists substantially of sliders (42) which are movable symmetrically towards the outer skin of the boat (2) on the starboard side and the port side.

7. Lifting device according to any one of claims 3 to 6,
**characterised in that**
next to the area defined by the lowered lifting element (16) projected onto the surface of the water there is arranged a walkway (39) located above the surface of the water.

8. Lifting device according to claim 7,
**characterised in that**
the walkway (39) is arranged to be floating in order to adapt to varying water levels.

9. Lifting device according to claim 8,
**characterised in that**
the centring device (41, 42) and the walkway (39) are attached to a common, floating holding means (40).

10. Lifting device according to claim 9,
**characterised in that**
the crane (8) has vertical supports which serve as vertical guides (26) for the holding means of the walkway (39) and of the centring device (41, 42), with displaceable pontoons (40) being provided on the vertical guides (26).

11. Lifting device according to any one of claims 1 to 10,
**characterised in that**
the walkway (39) is provided with bridge elements for moving up to a boat (2) centred in the lifting device (7), which bridge elements are extensible telescopically or fan-like, optionally in conjunction with adjustable stops (41, 42).

12. Lifting device according to any one of claims 1 to 11,
**characterised in that**
the crane (8) comprises a lifting cradle (9) which consists of a number of supporting arms (31) joined to one another.

13. Lifting device according to any one of claims 1 to 12,
**characterised in that**
the lifting elements (16) are equipped with running rollers which can be activated as required or are fixedly mounted and which are optionally steerable.

14. Lifting device according to any one of claims 1 to 13,
**characterised in that**
the lifting elements are in the form of cassettes (16) of a mechanised shelf or honeycomb storage system (13) or the like, having permanently installed transport devices (15, 19) for putting boats (2) mounted on the cassettes (16) into storage or removing them therefrom, there being provided a pick-up station (10) onto which the cassettes (16) can be deposited by the crane (8) of the lifting device (7) and which can be driven up to by the transport devices (19) of the shelf or honeycomb storage system (13).

## Revendications

1. Dispositif de levage pour sortir des bateaux de l'eau et pour mettre des bateaux à l'eau, avec un pont roulant (8, 9, 27) et avec des éléments de levage, réalisés sous forme de palette ou de caisson (16), qui peuvent être fixés au pont roulant et sont destinés à être disposés sous la coque d'un bateau à sortir de l'eau ou à mettre à l'eau,
**caractérisé en ce qu'**un moyen de centrage (41, 42) est présent du côté de l'eau pour centrer par rapport à l'élément de levage (16) un bateau (2) déplacé au-dessus d'un élément de levage abaissé (16), le moyen de centrage comprenant une butée de centrage (41) pour la proue du bateau (2).

2. Dispositif de levage selon la revendication 1, **caractérisé en ce que** les éléments de levage (16) sont prévus avec des supports réglables (28) afin de s'adapter aux faces inférieures de différents bateaux (2).

3. Dispositif de levage selon la revendication 2, **caractérisé en ce que** les supports des éléments de levage (16) consistent pour l'essentiel en des appuis porteurs réglables (28).

4. Dispositif de levage selon l'une des revendications 1 à 3, **caractérisé en ce que** les éléments de levage (16) sont pourvus de moyens de fixation (29) pour l'encliquetage de bras porteurs (31) ou de câbles porteurs du pont roulant (8, 9, 27).

5. Dispositif de levage selon l'une des revendications 1 à 4, **caractérisé en ce que** les éléments de levage (16) peuvent être abaissés du côté de l'eau en dessous du niveau d'eau (25) et jusqu'en dessous de la quille du bateau (2) à soulever, de sorte qu'un bateau (2) peut se déplacer au-dessus d'un élément de levage abaissé (16).

6. Dispositif de levage selon l'une des revendications 1 à 5, **caractérisé en ce que** le moyen de centrage est constitué pour l'essentiel de coulisseaux (42) pouvant être approchés contre l'enveloppe extérieure du bateau (2) de façon symétrique à tribord et à bâbord.

7. Dispositif de levage selon l'une des revendications 3 à 6, **caractérisé en ce qu'**une passerelle (39) qui se trouve au-dessus de la surface de l'eau est disposée à côté de la surface définie, en projection sur la surface de l'eau, par l'élément de levage abaissé (16).

8. Dispositif de levage selon la revendication 7, **caractérisé en ce que** la passerelle (39) est conçue flottante afin de s'adapter à des hauteurs d'eau changeantes.

9. Dispositif de levage selon la revendication 8, **caractérisé en ce que** le moyen de centrage (41, 42) et la passerelle (39) sont fixés sur un support flottant commun (40).

10. Dispositif de levage selon la revendication 9, **caractérisé en ce que** le pont roulant (8) présente des montants verticaux qui servent de guidages verticaux (26) pour le maintien de la passerelle (39) et du moyen de centrage (41, 42), des pontons coulissants (40) étant prévus sur les guides verticaux (26).

11. Dispositif de levage selon l'une des revendications 1 à 10, **caractérisé en ce que** la passerelle (39) est pourvue, afin de l'approcher contre un bateau (2) centré dans le dispositif de levage (7), d'éléments de pont pouvant être déployés de manière télescopique ou en éventail, éventuellement conjointement avec les butées réglables (41, 42).

12. Dispositif de levage selon l'une des revendications 1 à 11, **caractérisé en ce que** le pont roulant (8) comprend un cadre de levage (9) qui est constitué d'un certain nombre de bras porteurs (31) mutuellement assemblés.

13. Dispositif de levage selon l'une des revendications 1 à 12, **caractérisé en ce que** les éléments de levage (16) sont équipés de roulettes pouvant être activées en cas de besoin ou fixement installées, ainsi qu'éventuellement directrices.

14. Dispositif de levage selon l'une des revendications 1 à 13, **caractérisé en ce que** les éléments de levage sont réalisés sous la forme de caissons (16) d'un entrepôt à rayonnages ou en nid d'abeilles mécanisé (13) ou analogue, avec des transporteurs (15, 19) fixement installés pour stocker et déstocker des bateaux (2) maintenus sur les caissons (16), sachant qu'un poste de mise à disposition (10) est présent, sur lequel les caissons (16) peuvent être déposés par le pont roulant (8) du dispositif de levage (7) et qui peut être atteint par les transporteurs (19) de l'entrepôt à rayonnages ou en nid d'abeilles (13).
